# EUROPÄISCHE PATENTSCHRIFT

(11) **EP 0 699 231 B1**
(45) Veröffentlichungstag und Bekanntmachung des Hinweises auf die Patenterteilung: **23.04.1997**
(21) Anmeldenummer: 94917599.6
(22) Anmeldetag: 09.05.1994
(51) Int. Cl.: C11D 3/39, C11D 11/00

(54) **BLEICH- UND DESINFEKTIONSMITTEL**
BLEACHING AND DISINFECTING AGENT
PRODUIT BLANCHISSANT ET DESINFECTANT

(30) Priorität: 17.05.1993 DE 4316481
(43) Veröffentlichungstag der Anmeldung: 06.03.1996
(73) Patentinhaber: Henkel Kommanditgesellschaft auf Aktien, 40191 Düsseldorf (DE)
(72) Erfinder: HOLDERBAUM, Thomas, D-40789 Monheim (DE); BEAUJEAN, Hans-Josef, D-41539 Dormagen (DE); HOLZ, Erich, D-40589 Düsseldorf (DE); MERZ, Thomas, D-40723 Hilden (DE)
(86) Internationale Anmeldenummer: EP9401486
(87) Internationale Veröffentlichungsnummer: WO9426862

(56) Entgegenhaltungen:
- EP-A- 0 053 859
- EP-A- 0 070 474
- DE-A- 2 365 269
- DE-A- 4 232 494

## Beschreibung

Die vorliegende Erfindung betrifft ein Mittel, das anorganische Perverbindung und einen Aktivator für diese Perverbindung enthält und das in wäßriger Lösung zur Bleiche und Desinfektion von verschiedensten Materialien eingesetzt werden kann, vorzugsweise aber zur Behandlung von Textilien dienen soll.

Anorganische Perverbindungen wie Natriumperborat und Natriumpercarbonat, die bei der Auflösung in Wasser Wasserstoffperoxid freisetzen, weisen in verdünnter wäßriger Lösung, ebenso wie das Wasserstoffperoxid selbst, erst oberhalb von etwa 80 °C eine ausreichende Bleich- und Desinfektionswirksamkeit auf. Bei niedrigeren Temperaturen kann eine Steigerung der Wirksamkeit durch Zusatz sogenannter Aktivatoren erreicht werden. Es handelt sich dabei in der Regel um N-Acyl- oder 0-Acylverbindungen, die in wäßriger Lösung mit Wasserstoffperoxid zu Percarbonsäuren reagieren, die dann als die eigentlichen Wirksubstanzen anzusehen sind. Für die Anwendung bei niedrigen Temperaturen sind dementsprechend schon Mittel vcrgeschlagen worden, die im wesentlichen aus einer Kombination von anorganischer Perverbindung und geeignetem Aktivator, gegebenenfalls zusammen mit weiteren Hilfs- und Zusatzstoffen, bestehen. Hier sind beispielsweise die europäischen Patentanmeldungen 268 170 und 427 314 zu nennen.

Da die als Aktivatoren verwendeten organischen Verbindungen in Gegenwart der anorganischen Perverbindungen oder anderer Alkalien häufig nicht ausreichend lagerstabil sind, werden sie in diesen Mitteln im allgemeinen in granulierter oder umhüllter Form Mitteln eingesetzt. DE-A-42 32494 offenbart granulatförmige Bleich-Aktivator Zusammensetzungen bestehend aus einem wasserlöslichen Kernmittel, einem Bleichaktivator und einem wasserlöslichen organischen Bindemittel. Dieses Granulat kann seinerseits mit einer organischen Überzugsschicht versehen sein. Die Vorschläge zum Schutz der Aktivatorsubstanzen bei der Lagerung sind außerordentlich zahlreich und reichen von der Umhüllung des Aktivatormaterials mit geschmolzenen Fettsäuren und Abkühlung der gebildeten Tropfen über die Herstellung von feinteiligen Extrudaten, die aus Gemischen von Aktivatoren und wachsartigen hydrophoben Materialien bestehen, bis hin zur Kompaktierung von Gemischen aus Aktivatoren und Hüllsubstanzen zwischen Walzen und anschließende Zerkleinerung der Schülpe. Besondere Bedeutung hat die Agglomeration von feinteiligem Aktivatormaterial mit Hilfe von wasserlöslichen oder alkalilöslichen Polymerverbindungen erlangt, weil die auf diese Weise hergestellten Granulate einerseits eine gute Lagerstabilität aufweisen, andererseits aber in ihrer Löslichkeit praktisch nicht beeinträchtigt sind. Als besonders vorteilhaft haben sich dabei die Granulate herausgestellt, die mehr als 90 % Aktivator enthalten, wie sie beispielsweise in den europäischen Patentanmeldungen 37 026, 70 474, 356 700 und 468 824 beschrieben sind.

Allerdings hat sich als nachteilig herausgestellt, daß dann, wenn die mit Hilfe von wasser- oder alkalilöslichen Polymeren hergestellten hochkonzentrierten Aktivatoragglomerate in pulverförmigen Mitteln zusammen mit anorganischen Perverbindungen und gegebenenfalls weiteren Hilfs- und Zusatzstoffen eingesetzt werden, diese Mittel bei Transport und Bewegung sehr stark zur Entmischung neigen. Je nach Zusammensetzung und Korngrößen reichern sich dabei die Teilchen des Aktivatorgranulats in einzelnen Bereichen des Behälters an. Besonders dann, wenn es, wie bei der Anwendung als Desinfektionsmittel, auf die genaue Dosierung ankommt, ist dieses Entmischungsverhalten nicht zu tolerieren. Hier eine Abhilfe zu schaffen, war eine der Aufgaben der vorliegenden Erfindung.

Gegenstand der Erfindung ist ein körniges Bleich- und Desinfektionsmittel, das eine anorganische Perverbindung, einen granulierten Aktivator und ein Trägermaterial enthält, wobei das enthaltene Aktivatorgranulat durch Agglomeration von feinteiligem Aktivatormaterial (a) mit Hilfe von wasser- oder alkalilöslichen Polymeren (b) im Verhältnis von a : b größer als 90 : 10 hergestellt und vor dem Vermischen mit der anorganischen Perverbindung und dem Trägermaterial mit einer zwischen 30 und 100 °C schmelzenden organischen Verbindung aus der Gruppe nichtionische Tenside, langkettige Alkohole, Polyethylenglykole, Fettsäuren, Wachse und deren Mischungen besprüht wurde. Vorzugsweise enthält das Aktivatorgranulat nach dem Aufsprühen 1 bis 25 Gew.-%, insbesondere 2 bis 10 Gew.-% an der zwischen 30 und 100 °C schmelzenden organischen Verbindung.

Überraschenderweise wird durch die höchst einfache Maßnahme des Besprühens mit diesen niedrig schmelzenden organischen Verbindungen die Neigung der körnigen Bleich- und Desinfektionsmittel, sich beim Transport zu entmischen, in ganz erstaunlichem Maße reduziert. Selbst bei Rüttelversuchen, die weit über das üblicherweise beim Transport auftretende Maß an Belastung hinausgehen, bleibt eine weitgehend homogene Verteilung des Aktivatorgranulats im Mittel erhalten. Da die Gründe, die für dieses ungewöhnliche Ergebnis ausschlaggebend sind, im einzelnen nicht bekannt sind, wird im folgenden eine Beschreibung der Bestandteile des erfindungsgemäßen Mittels und des Verfahrens, mit dessen Hilfe es hergestellt wird, gegeben.

### Aktivatoren

Bei diesen Verbindungen, die in der Literatur auch als Bleichaktivatoren oder Perborataktivatoren bezeichnet werden, handelt es sich um Acylierungsmittel, die in der Lage sind, in verdünnter wäßriger Lösung Wasserstoffperoxid zu Peroxycarbonsäuren zu acylieren. Mehrere hundert Verbindungen, in der Regel reaktive Ester oder reaktive Amide, sind bereits für diesen Zweck vorgeschlagen worden. Für die erfindungsgemäßen Mittel eignen sich grundsätzlich alle derartigen Aktivatoren, soweit es sich um Verbindungen handelt, die bei den üblichen Lagertemperaturen von Bleich- und Desinfektionsmitteln im festen Zustand vorliegen. Besonders bevorzugt werden Tetraacetylethylendiamin (TAED), Pentaacetylglucose und 1,5-Diacetylhexahydro-1,3,5-triazin-2,4-dion. Meist wird als Aktivator nur eine dieser Verbindungen eingesetzt, doch ist es ohne weiteres möglich, auch Gemische zweier oder mehrerer Aktivatoren zu verwenden. Die fertigen Mittel enthalten vorzugsweise zwischen etwa 10 und etwa 30 Gew.-%, vorzugsweise zwischen 15 und 20 Gew.-% an Aktivator.

### Wasserlösliche oder alkalilösliche Polymere

Zur Agglomeration des feinteiligen Aktivatormaterials werden Polymere verwendet, die in Wasser oder in schwach alkalisch wäßrigem Medium löslich sind. In Betracht kommen natürliche Polymere, wie Stärke oder andere Kohlenhydrate, ebenso wie chemisch modifizierte Kohlenhydrate und vollsynthetische Polymere. Beispiele für modifizierte Polymere auf Kohlenhydratbasis sind Cellulose- und Stärkeether, wie beispielsweise Methylcellulose, Ethylcellulose, Hydroxyethylcellulose, Methylhydroxyethylcellulose, Methylhydroxypropylcellulose, Carboxymethylcellulose (als Natriumsalz), Methylcarboxymethylcellulose (Natriumsalz), Carboxymethylstärke, Hydroxyethylstärke und Methylstärke. Von diesen Ethern hat sich Natriumcarboxymethylcellulose als besonders geeignet erwiesen. Als synthetische Polymere können Polymerisate und Copolymerisate von olefinisch ungesättigten Carbonsäuren, insbesondere Acrylsäure, Methacrylsäure und Maleinsäure bzw. deren Salze eingesetzt werden. Soweit es sich um Copolymere handelt, können diese ausschließlich aus olefinisch ungesättigten Carbonsäuren bestehen, oder aber neben olefinisch ungesättigten Carbonsäuren auch nichtionische Monomere, wie beispielsweise Vinylether, Vinylester, Amide olefinisch ungesättigter Säuren und Olefine, enthalten. Auch andere wasserlösliche Polymere mit einer Kohlenstoffkette, beispielsweise teilverseiftes Polyvinylacetat, Polyvinylpyrrolidon und Polyacrylamid, können geeignet sein. Der Gehalt an wasser- oder alkalilöslichen Polymeren beträgt in den Aktivatorgranulaten vor dem Besprühen mit der niedrig schmelzenden organischen Verbindung vorzugsweise zwischen 0,5 und 8 Gew.-%, insbesondere zwischen 2 und 5 Gew.-%.

### Aktivatorgranulate

Für die erfindungsgemäßen Mittel werden ausschließlich Aktivatorgranulate eingesetzt, die durch Agglomeration von feinteiligem Aktivatormaterial mit Hilfe von wasser- oder alkalilöslichen Polymeren im Gewichtsverhältnis größer als 90 : 10 hergestellt werden. Vorzugsweise liegt das Gewichtsverhältnis von Aktivatormaterial zu Polymeren zwischen 91 : 9 und 99 : 1. Besonders bevorzugt werden Aktivatorgranulate, die vor dem Besprühen mehr als 90 Gew.-% an Aktivator und zwischen 2 und 5 Gew.-% an Polymeren enthalten. Die erfindungsgemäß verwendeten Aktivatorgranulate sind üblicherweise weitgehend frei von hydratisierbaren Salzen, d. h. sie enthalten davon weniger als 4 Gew.-%, vorzugsweise weniger als 2 Gew.-%. Die Herstellung kann in an sich bekannter Weise erfolgen, wobei für die Zwecke der vorliegenden Erfindung allerdings das Verfahren gemäß EP-A-37 026 besonders bevorzugt wird. Die Offenbarung dieser Patentanmeldung wird daher ausdrücklich mit zur Offenbarung der vorliegenden Anmeldung gezählt. Beispiele für andere Verfahren, die zur Herstellung geeigneter Aktivatorgranulate angewandt werden können, sind in den europäischen Patentanmeldung 70 474, 356 700 und 468 824 beschrieben.

### Zwischen 30 und 100 °C schmelzende organische Verbindungen

Kennzeichnend für die erfindungsgemäßen Mittel ist das Vorliegen einer niedrig schmelzenden organischen Verbindung, die auf das aus feinteiligem Aktivatormaterial und wasser- oder alkalilöslichen Polymeren hergestellte Aktivatorgranulat nachträglich aufgesprüht wird. Es handelt sich um organische Verbindungen aus der Gruppe nichtionische Tenside, langkettige Alkohole, Polyethylenglykole, Fettsäuren, Wachse und Mischungen dieser Verbindungen. Bei den langkettigen Alkoholen handelt es sich dabei vorzugsweise um Fettalkohole mit 14 bis 20 C-Atomen und um lineare 1,2-Diole mit ähnlicher Kettenlänge. Beispiele für geeignete Einzelverbindungen aus der vorgenannten Gruppe sind Palmitinsäure, Stearinsäure, Tetradecanol-1, Decandiol-1,2, Bienwachs und Carnaubawachs.

Bevorzugt werden für die Zwecke der vorliegenden Erfindungen nichtionische Tenside eingesetzt und von diesen wiederum die Additionsprodukte aus langkettigen Alkoholen und Ethylenoxid (E0) sowie gegebenenfalls Propylenoxid (P0) besonders bevorzugt. Beispiele für diese Additionsprodukte sind Talgalkohol +5 EO und Talgalkohol + 40 EO.

In besonderen Fällen können die zwischen 30 und 100 °C schmelzenden organischen Verbindungen andere organische Verbindungen, beispielsweise anionische Tenside wie Alkylbenzolsulfonat oder Alkylsulfat gelöst enthalten.

Die zwischen 30 °C und 100 °C schmelzenden organischen Verbindungen werden in flüssiger Form auf die vorgefertigten Aktivatorgranulate aufgesprüht. Ihr Anteil wird so bemessen, daß die Menge dieser Verbindungen, bezogen auf das derart behandelte Aktivatorgranulat vorzugsweise 1 bis 25 Gew.-%, insbesondere 2 bis 10 Gew.-% beträgt. Die Menge kann unabhängig davon gewählt werden, ob damit ein geschlossener Überzug auf dem ursprünglichen Granulat erzeugt wird oder nicht, da ein geschlossener Überzug für den angestrebten Erfolg anscheinend nicht erforderlich ist.

### Besprühen der Aktivatorgranulate

Wesentlich für diesen Schritt ist, daß die vorgefertigten Aktivatorgranulate während des Aufsprühens der zwischen 30 und 100 °C schmelzenden organischen Verbindungen schonend bewegt werden. Schonend soll hier bedeuten, daß keine Zerkleinerung der Teilchen des vorgefertigten Granulats eintreten soll. Auf dieses Ziel hin sind die Parameter des Verfahrensschritts, insbesondere die Auswahl des Gerätetyps, die Mechanik und die Verweilzeit des Granulats auszurichten. Geeignete Geräte, in denen das Besprühen erfolgen kann, sind insbesondere solche, bei denen das Granulat mechanisch oder pneumatisch bewegt wird. Hier kommen in erster Linie kontinuierlich und diskontinuierlich arbeitende Mischer und Fließbettkühler in Betracht. Besonders bevorzugt werden Mischer mit geringem Energieeintrag, wie beispielsweise Pflugscharmischer. Die Verweilzeit in diesen Geräten wird möglichst klein gehalten und beträgt meist nicht mehr als 10 Minuten, vorzugsweise zwischen 1 und 4 Minuten. Ein Nachmischen nach Beendigung des Aufsprühvorgangs wird im allgemeinen vermieden, und auch das Entleeren der Geräte wird möglichst kurz und schonend durchgeführt. Wird in Mischaggregaten gearbeitet, so ist es auch möglich, das nach dem Besprühen des Granulats erforderliche Zumischen der anorganischen Perverbindungen und des Trägermaterials und gegebenenfalls weiterer Bestandteile des Mittels im selben Mischer unmittelbar im Anschluß an das Besprühen des Aktivatorgranulats oder nach Einhaltung einer gewissen Abkühlperiode durchzuführen. Im anderen Falle wird die Herstellung des fertigen Mittels in einem nachgeschalteten Mischaggregat vorgenommen. Um die Entstehung von Staub zu vermeiden, wird auch hier in der Regel mit geringem Energieeintrag gearbeitet.

### Anorganische Perverbindung

Für die erfindungsgemäßen Mittel eignen sich als anorganische Perverbindungen solche festen Perverbindungen, die beim Auflösen in Wasser Wasserstoffperoxid freisetzen. Beispiele derartiger anorganischer Perverbindungen sind Natriumperborattetrahydrat, Natriumperboratmonohydrat, Natriumpercarbonat und Harnstoffperhydrat. Besonders bevorzugt werden im Rahmen der erfindungsgemäßen Mittel Perborattetrahydrat, Perboratmonohydrat und Percarbonat sowie Mischungen aus diesen Perverbindungen, insbesondere aber Perboratmonohydrat. Die Perverbindungen können in reiner Form eingesetzt werden oder, üblicherweise, in technischer Qualität, wobei vor allem bei Natriumpercarbonat häufig Stabilisatoren zugesetzt sind, die den Zerfall der Perverbindung bei Lagerung verzögern sollen. Der Gehalt an anorganischen Perverbindungen in den erfindungsgemäßen Mitteln liegt vorzugsweise zwischen etwa 30 und etwa 70 Gew.-%, vorzugsweise zwischen 40 und 60 Gew.-%. Er hängt u. a. vom Aktivsauerstoffgehalt der gewählten Perverbindung ab. Von Perboratmonohydrat werden 40 bis 50 Gew.-% besonders bevorzugt.

### Trägermaterial

Neben anorganischer Perverbindung und Aktivator enthalten die erfindungsgemäßen Mittel als dritte größere Komponente ein inertes nicht hydratisierendes und nicht hygroskopisches Füllmaterial, das hier als Trägermaterial bezeichnet werden soll. Diesem Material kommen verschiedene Hilfsaufgaben zu, wie beispielsweise die Verbesserung der Rieselfähigkeit, die Phlegmatisierung des Gemischs aus Perverbindung und organischem Material und gegebenenfalls die Einstellung des geeigneten pH-Werts nach der Auflösung in Wasser. Geeignete Trägermaterialien sind beispielsweise Harnstoff, Natriumaluminiumsilikat (Zeolith) und Natriumhydrogencarbonat. Besonders bevorzugt wird im Rahmen der vorliegenden Erfindung Natriumhydrogencarbonat. Die Mengen an Trägermaterial betragen in den erfindungsgemäßen Mitteln vorzugsweise zwischen etwa 10 und etwa 40 Gew.%, insbesondere zwischen 20 und 30 Gew.-%.

### Weitere Bestandteile

Neben den vorgenannten obligatorischen Bestandteilen können die erfindungsgemäßen Mittel weitere Hilfs- und Zusatzstoffe enthalten, wenn dies im einzelnen Fall notwendig ist. Beispiele derartiger Hilfsstoffe sind Substanzen zur Verbesserung des Einspülverhaltens, wenn die Mittel über eine automatische Dosiervorrichtung im Wasserstrom eingespült werden, Stabilisatoren zur Verminderung des Peroxidzerfalls bei Lagerung, Additive zur Staubbindung sowie Tenside zur Verbesserung der Netzwirkung. Substanzen zur Verbesserung des Einspülverhaltens werden gegebenenfalls in Mengen zwischen 0,5 und 2 %, bezogen auf das fertige Mittel, eingesetzt. Bevorzugt wird für diesen Zweck Calciumstearat verwendet. Bevorzugte Peroxidstabilisatoren sind Polyphosphonsäuren und deren Salze, beispielsweise die Natriumsalze von Hydroxyethandiphosphonsäure, Ethylendiamintetramethylenphosphonsäure und Diethylentriaminpentamethylenphosphonsäure sowie Gluconsäure und deren Salze. Mittel zur Staubbindung werden üblicherweise nach Zusammenmischen aller Bestandteile des Mittels ebenfalls in einem Sprühprozeß aufgebracht. Hier werden vorzugsweise nichtionische Tenside, die bei Raumtemperatur flüssig sind, verwendet, doch sind auch andere bekannte Staubbindemittel gegebenenfalls für diesen Zweck geeignet. An nichtionischen Tensiden werden zu diesem Zweck vorzugsweise 0,5 bis 5 Gew.-%, bezogen auf das gesamte Mittel, aufgebracht.

### Anwendung der Mittel

Die erfindungsgemäßen Mittel enthalten anorganische Perverbindungen, Aktivator und Trägermaterial in einer optimal abgestimmten Form, so daß bei ihrer Auflösung in Wasser unmittelbar Bleich- und Desinfektionslösungen in gebrauchsfertiger Form hergestellt werden können. Die Lösungen können als solche zur Bleiche und Desinfektion der verschiedensten Gegenstände verwendet werden. Vorzugsweise werden sie aber zur Bleiche und Desinfektion von Textilmaterialien, insbesondere während eines Waschvorgangs eingesetzt. Die Mittel werden dazu von Hand oder automatisch der Waschlauge in ausreichender Menge zudosiert, wobei wegen der Stabilität der erfindungsgemäßen Mittel gegen Entmischung eine Überdosierung aus Sicherheitsgründen nicht notwendig ist. Besonders vorteilhaft wirkt sich diese Qualität der Mittel deshalb bei der gewerblichen Anwendung in der Großwäscherei, beispielsweise beim Waschen von Krankenhauswäsche aus.

### Beispiel

Als Ausgangsmaterial für die Herstellung des Bleich- und Desinfektionsmittels diente ein Granulat von Tetraacetylethylendiamin (TAED), das gemäß EP 37 026 durch Agglomeration von feinteiligem TAED mit Hilfe von 4,7 Gew.% Natriumcarboxymethylcellulose (bezogen auf Granulat) hergestellt worden war. Das Granulat enthielt außer 0,5 Gew.-% Wasser keine weiteren Bestandteile. Die mittlere Korngröße lag bei 0,7 mm.

Von diesem Material wurden 12,2 kg in einem Lödige-Pflugschar-Mischer von 130 1 Fassungsvermögen vorgelegt, ohne Verwendung des Zerhackers mit 160 - 180 Umdrehungen pro Minute umgewälzt und innerhalb von 30 Sekunden mit 0,78 kg Talgalkohol + 5 E0 (Dehydol ^{R} TA 5, Fp 35 °C, Firma Henkel), der auf etwa 65 °C erwärmt worden war, besprüht. Das Granulat wurde weitere 60 Sekunden umgewälzt. Nach dem Abschalten des Mischers wurden 28,7 kg Perboratmonohydrat (Firma Degussa) und 16,1 kg Natriumhydrogencarbonat (Venale grob K, Firma Solvay) in den Mischer eingetragen und der Mischer erneut ohne Zerhacker für 1 Minute in Gang gesetzt. Während dieser Zeit wurden zur Staubbindung noch 2,40 kg eines flüssigen nichtionischen Tensids (Dehydol^{R} LS 54, Firma Henkel) aufgedüst. Im Anschluß daran wurde das fertige Mittel innerhalb einer Minute aus dem noch laufenden Mischer ausgetragen und in Polyethylensäcke abgefüllt.

Zur Prüfung des Entmischungsverhaltens wurde eine Probe von 400 ml des Mittels in einem verschlossenen Glaszylinder von 8 cm Innendurchmesser und 20 cm Höhe auf einer Rüttelmaschine, wie sie üblicherweise für Siebuntersuchungen verwendet wird, 20 Minuten lang gerüttelt. Der Inhalt wurde daraufhin in drei etwa gleich großen übereinanderliegenden Schichten entnommen und in diesen Schichten getrennt der Gehalt an TAED nach Extraktion gaschromatographisch bestimmt. Er betrug

| | |
|---|---|
| oben | 18,3 Gew.-% |
| Mitte | 19,5 Gew.-% |
| unten | 18,9 Gew.-%. |

In einem Vergleichsversuch, in dem unter gleichen Bedingungen gearbeitet, aber auf das Besprühen mit Talgalkohol + 5 E0 verzichtet worden war, wurde ein Mittel erhalten, das nach Rüttelversuch folgende TAED-Verteilung aufwies:

| | |
|---|---|
| oben | 17,4 |
| Mitte | 21,6 |
| unten | 16,5. |

## Patentansprüche

1. Körniges Bleich- und Desinfektionsmittel, das eine anorganische Perverbindung, einen granulierten Aktivator und ein nicht hydratisierbares Trägermaterial enthält, dadurch gekennzeichnet, daß das enthaltene Aktivatorgranulat durch Agglomeration von feinteiligem Aktivatormaterial mit Hilfe von wasser- oder alkalilöslichen Polymeren im Gewichtsverhältnis von größer 90 : 10 hergestellt und vor dem Vermischen mit der anorganischen Perverbindung und dem Trägermaterial mit einer zwischen 30 und 100 °C schmelzenden organischen Verbindung aus der Gruppe nichtionische Tenside, langkettige Alkohole, Polyethylenglykole, Fettsäuren, Wachse und deren Mischungen besprüht wurde.

2. Mittel nach Anspruch 1, bei dem das Aktivatorgranulat 1 bis 25 Gew.-%, vorzugsweise 2 bis 10 Gew.-% an aufgesprühter, zwischen 30 und 100 °C schmelzender organischer Verbindung enthält.

3. Mittel nach einem der Ansprüche 1 oder 2, bei dem die zwischen 30 und 100 °C schmelzende organische Verbindung ein nichtionisches Tensid, vorzugsweise ein Additionsprodukt von langkettigem Alkohol und Ethylenoxid ist.

4. Mittel nach einem der Ansprüche 1 bis 3, bei dem das zur Agglomeration des feinteiligen Aktivatormaterials verwendete Polymere aus der Gruppe Celluloseether, Stärke, Stärkeether und deren Mischungen ausgewählt ist.

5. Mittel nach einem der Ansprüche 1 bis 4, bei dem die anorganische Perverbindung aus der Gruppe Perborattetrahydrat, Perboratmonohydrat, Percarbonat und deren Mischungen ausgewählt ist oder, vorzugsweise, überwiegend bis vollständig aus Perboratmonohydrat besteht.

6. Mittel nach einem der Ansprüche 1 bis 5, bei dem das Trägermaterial aus der Gruppe Harnstoff, Natriumhydrogencarbonat, Natriumaluminiumsilikat und deren Mischungen ausgewählt ist oder, vorzugsweise, überwiegend bis vollständig aus Natriumhydrogencarbonat besteht.

7. Mittel nach einem der Ansprüche 1 bis 6, bei dem der Bleichaktivator ausgewählt ist aus der Gruppe Tetraacetylethylendiamin, Pentaacetylglucose, 1,5-Diacetylhexahydro-1,3,5-triazin-2,4-dion und deren Mischungen.

8. Mittel nach Anspruch 7, bei dem der Bleichaktivator überwiegend bis vollständig aus Tetraacetylethylendiamin besteht.

9. Verfahren zur Herstellung eines Mittels nach einem der Ansprüche 1 bis 8, bei dem ein Bleichaktivatorgranulat, das durch Agglomerieren von feinteiligem Aktivatormaterial mit Hilfe von wasser- oder alkalilöslichen Polymeren hergestellt worden ist, in einem Mischer mit geringem Energieeintrag oder in einem Fließbettkühler mit der Schmelze einer zwischen 30 und 100 °C schmelzenden organischen Verbindung aus der Gruppe nichtionische Tenside, langkettige Alkohole, Polyethylenglykole, Fettsäuren, Wachse und deren Mischungen besprüht wird und das so behandelte Granulat dann mit anorganischer Perverbindung, Trägermaterial und gegebenenfalls weiteren Bestandteilen der Mittel vermischt wird.

10. Verwendung eines Mittels nach einem der Ansprüche 1 bis 8 als Bleich- und/oder Desinfektionsmittel in wäßriger Lösung, vorzugsweise in Waschlaugen.

## Claims

1. A granular bleaching and disinfecting composition containing an inorganic per compound, a granulated activator and a non-hydratable support material, characterized in that the activator granules present are produced by agglomeration of fine-particle activator material with water-soluble or alkali-soluble polymers in a ratio by weight of greater than 90:10 and, before being mixed with the inorganic per compound and the support material, are sprayed with an organic compound melting between 30 and 100°C selected from the group consisting of nonionic surfactants, long-chain alcohols, polyethylene glycols, fatty acids, waxes and mixtures thereof.

2. A composition as claimed in claim 1, in which the activator granules contain 1 to 25% by weight and preferably 2 to 10% by weight of sprayed-on organic compound melting at 30 to 100°C.

3. A composition as claimed in claim 1 or 2, in which the organic compound melting between 30 and 100°C is a nonionic surfactant, preferably an addition product of long-chain alcohol and ethylene oxide.

4. A composition as claimed in any of claims 1 to 3, in which the polymer used for agglomeration of the fine-particle activator material is selected from the group consisting of cellulose ethers, starch, starch ethers and mixtures thereof.

5. A composition as claimed in any of claims 1 to 4, in which the inorganic per compound is selected from the group consisting of perborate tetrahydrate, perborate monohydrate, percarbonate and mixtures thereof or, preferably, consists predominantly or entirely of perborate monohydrate.

6. A composition as claimed in any of claims 1 to 5, in which the support material is selected from the group consisting of urea, sodium hydrogen carbonate, sodium aluminium silicate and mixtures thereof or, preferably, consists predominantly or entirely of sodium hydrogen carbonate.

7. A composition as claimed in any of claims 1 to 6, in which the bleach activator is selected from the group consisting of tetraacetyl ethylenediamine, pentaacetyl glucose, 1,5-diacetylhexahydro-1,3,5-triazin-2,4-dione and mixtures thereof.

8. A composition as claimed in claim 7, in which the bleach activator consists predominantly or entirely of tetraacetyl ethylenediamine.

9. A process for the production of the composition claimed in any of claims 1 to 8, in which bleach activator granules produced by agglomeration of fine-particle activator material with the aid of water-soluble or alkali-soluble polymers are sprayed with a melt of an organic compound melting between 30 and 100°C from the group of nonionic surfactants, long-chain alcohols, polyethylene glycols, fatty acids, waxes and mixtures thereof either in a low-energy mixer or in a fluidized-bed cooler and the granules thus treated are then mixed with inorganic per compound, support material and optionally other constituents of the composition.

10. The use of the composition claimed in any of claims 1 to 8 as a bleach and/or disinfectant in aqueous solution, preferably in wash liquors.

## Revendications

1. Produit blanchissant et désinfectant granulaire, qui contient un composé per inorganique, un activateur granulé et une matière porteuse non hydratable, caractérisé en ce que le granulé d'activateur contenu a été fabriqué par agglomération de matière d'activateur à fines particules, à l'aide de polymères solubles dans l'eau ou dans les alcalis, dans un rapport pondéral supérieur à 90:10 et a été aspergé, avant le mélangeage avec le composé per inorganique et la matière porteuse, d'un composé organique fondant entre 30 et 100 °C, appartenant au groupe des tensioactifs non ioniques, des alcools à longue chaîne, des polyéthylèneglycols, des acides gras, des cires et des mélanges de ceux-ci.

2. Produit selon la revendication 1, dans lequel le granulé d'activateur contient 1 à 25, de préférence, 2 à 10 % en poids du composé organique fondant entre 30 et 100 °C pulvérisé.

3. Produit selon une des revendications 1 ou 2, dans lequel le composé organique fondant entre 30 et 100 °C est un tensioactif non ionique, de préférence un produit d'addition d'un alcool gras à chaîne longue et d'oxyde d'éthylène.

4. Produit selon une des revendications 1 à 3, dans lequel le polymère utilisé pour l'agglomération de la matière d'activateur à fines particules est sélectionné parmi le groupe constitué de l'éther cellulosique, de l'amidon, de l'éther d'amidon et des mélanges de ceux-ci.

5. Produit selon une des revendications 1 à 4, dans lequel le composé per inorganique est sélectionné parmi le groupe constitué du perborate tétrahydraté, du perborate monohydraté, du percarbonate et des mélanges de ceux-ci, ou, de préférence, se compose en majorité jusqu'à complètement de perborate monohydraté.

6. Produit selon une des revendications 1 à 5, dans lequel la matière porteuse est sélectionnée parmi le groupe constitué de l'urée, de l'hydrogénocarbonate de sodium, de l'aluminosilicate de sodium et des mélanges de ceux-ci, ou de préférence, se compose en majorité jusqu'à complètement d'hydrogénocarbonate de sodium.

7. Produit selon une des revendications 1 à 6, dans lequel l'activateur de blanchiment est sélectionné parmi le groupe constitué de la tétraacéthyléthylènediamine, du pentaacétylgluocose, du 1,5-diacétylhexahydro-1,3,5-triazine-2,4-dione et des mélange de ceux-ci.

8. Produit selon la revendication 7, dans lequel l'activateur de blanchiment se compose en majorité jusqu'à complètement de tétraacétyléthylènediamine.

9. Procédé de fabrication d'un produit selon une des revendications 1 à 8, dans lequel un granulé d'activateur de blanchiment, qui a été fabriqué par agglomération de la matière d'activateur à fines particules à l'aide de polymères solubles dans l'eau ou dans les alcalis, dans un mélangeur à faible entraînement d'énergie ou dans un refroidisseur à lit fluidisé, est aspergé de la matière fondue d'un composé organique fondant entre 30 et 100 °C appartenant au groupe constitué des tensioactifs non ioniques, des alcools à longue chaîne, des polyéthylèneglycols, des acides gras, des cires et des mélanges de ceux-ci, le granulé ainsi traité étant ensuite mélangé avec le composé per inorganique, la matière porteuse et, le cas échéant, avec d'autres constituants des produits.

10. Utilisation d'un produit selon une des revendications 1 à 8 comme produit blanchissant et/ou désinfectant, dans une solution aqueuse, de préférence dans des lessives.
